# EUROPÄISCHE PATENTSCHRIFT

(11) **EP 2 162 672 B1**
(45) Veröffentlichungstag und Bekanntmachung des Hinweises auf die Patenterteilung: **15.10.2014**
(21) Anmeldenummer: 08707303.7
(22) Anmeldetag: 25.01.2008
(51) Int. Cl.: F21S 8/04, F21V 17/10, F21V 21/096, F21V 21/03

(54) **BEFESTIGUNGSVORRICHTUNG FÜR EINE LEUCHTE**
DEVICE FOR FASTENING A LIGHT FIXTURE
DISPOSITIF DE FIXATION DE LAMPE

(30) Priorität: 02.04.2007 DE 102007015716
(43) Veröffentlichungstag der Anmeldung: 17.03.2010
(73) Patentinhaber: Zumtobel Lighting GMBH, 6851 Dornbirn (AT)
(72) Erfinder: RÜF, Wolfgang, A-6850 Dornbirn (AT); GADNER, Wolfgang, A-6912 Hörbranz (AT)
(74) Vertreter: Thun, Clemens
(86) Internationale Anmeldenummer: PCT/EP2008/000595
(87) Internationale Veröffentlichungsnummer: WO 2008/119403

(56) Entgegenhaltungen:
- EP-A- 1 612 476
- WO-A-01/25686
- DE-A1- 2 452 553
- DE-U1- 8 518 629
- DE-U1- 20 002 831
- FR-A- 1 235 457
- GB-A- 2 330 015
- US-A- 3 836 766
- US-A- 4 422 137

## Beschreibung

Die Erfindung betrifft eine Befestigungsvorrichtung für eine an einer Decke oder Wand zu befestigenden Leuchte, aufweisend einen Halter zur Befestigung der Leuchte an der Decke bzw. der Wand, und eine Abdeckung zur Abdeckung des Halters.

Eine an einer Decke zu befestigende Leuchte ist beispielsweise eine abgehängte Leuchte, die mit Hilfe wenigstens eines Seils oder eines Pendelrohrs an der Decke befestigt wird. Bei derartigen Leuchten wird üblicherweise zunächst ein Halter zur Befestigung der Leuchte an der betreffenden Decke montiert, an dem dann das Seil bzw. das Pendelrohr befestigt wird. Ferner kann die elektrische Verbindung zwischen der deckenseitigen Stromversorgung und den Stromversorgungskabeln der Leuchte an dem Halter vorgesehen sein. Hierbei ist es im Allgemeinen erwünscht, den Halter aus ästhetischen Gründen mit einer Abdeckung für den Halter zu verkleiden. Halter und Abdeckung bilden dabei eine entsprechende Befestigungsvorrichtung für die abgehängte Leuchte.

Gemäß dem Stand der Technik ist es üblich, eine derartige Abdeckung an dem Halter mittels einer Schraubverbindung zu befestigen. Diese Befestigung der Abdeckung an dem Halter erfordert jedoch einen entsprechend aufwändigen Arbeitsschritt bei der Herstellung der Verbindung zwischen Abdeckung und Halter. Außerdem kann eine derartige Schraubverbindung das äußere Erscheinungsbild der Befestigungsvorrichtung beeinträchtigen.

Aus der DE 85 18 629 U1 ist eine Vorrichtung zum Aufhängen eines Leuchtentragseils an einer Decke bekannt. Die Vorrichtung umfasst einen Deckenbügel, der durch einen Baldachin abgedeckt werden kann. Der Baldachin weist dabei Öffnungen zur Durchführung des Leuchtentragseils auf.

Aus der DE 200 02 831 U1 ist ein Deckenstrahler mit einem an einer Wand zu befestigenden Grundelement bekannt, an dem ein Strahler mit einem Fuß befestigt ist.

Den Fuß umgreifend ist ein Dekorelement an dem Grundelement mittels Haftmagneten angeordnet.

Aus der EP 1 612 476 A1 ist eine Leuchte mit einem Gehäuse bekannt, das mit einem Magneten an einer magnetisierbaren Fläche fixiert werden kann.

Aus der DE 24 52 553 A1 ist eine Halterung für eine Befestigungsvorrichtung an einer Decke bekannt, bei der ein erstes Teil an der Decke befestigt wird und dann ein zweites Teil mittels einer Verriegelungseinrichtung magnetischer Art mit dem ersten Teil verbunden wird.

Leuchten mit magnetischen Haltevorrichtungen sind außerdem aus den Schriften US 4,422,137, FR 1.235.457 und US 3,836,766 bekannt.

Der vorliegenden Erfindung liegt die Aufgabe zu Grunde, eine Befestigungsvorrichtung anzugeben, die besonders einfach montiert werden kann und die außerdem bessere Gestaltungsmöglichkeiten mit Bezug auf das äußere Erscheinungsbild der Befestigungsvorrichtung bietet.

Diese Aufgabe wird gemäß der Erfindung mit der in dem unabhängigen Anspruch genannten Befestigungsvorrichtung gelöst. Besondere Ausführungsarten der Erfindung sind in den abhängigen Ansprüchen genannt.

Gemäß der Erfindung ist eine Befestigungsvorrichtung für eine an einer Decke oder Wand zu befestigende Leuchte vorgesehen, die einen Halter zur Befestigung der Leuchte an der Decke bzw. der Wand aufweist, und eine Abdeckung zur Abdeckung des Halters. Dabei ist eine magnetische Haltevorrichtung zur lösbaren Verbindung zwischen der Abdeckung und dem Halter vorgesehen. Weiterhin weist die Abdeckung wenigstens eine Öffnung zur Durchführung eines Pendelrohrs und/oder eines Seils für die Befestigung der Leuchte an dem Halter der Befestigungsvorrichtung auf. Hinsichtlich des äußeren Erscheinungsbilds der Befestigungsvorrichtung ist die Abdeckung so gestaltet, dass sie im auf den Halter aufgesetzten Zustand den Halter vollständig umgreift. Der Halter weist eine Befestigungsvorrichtung für ein elektrisches Vorschaltgerät auf.

Bei der Befestigungsvorrichtung kann es sich also beispielsweise um eine Deckenbefestigungsvorrichtung handeln. In diesem Fall kann die Leuchte beispielsweise eine abgehängte Leuchte sein.

Durch die magnetische Haltevorrichtung zwischen der Abdeckung und dem Halter wird eine besonders einfache und schnelle Montage ermöglicht. Insbesondere muss hierzu keine Schraubverbindung hergestellt werden. Die Abdeckung kann zur Herstellung der Verbindung einfach von außen auf den Halter aufgesetzt werden. Auch die Abnahme der Abdeckung vom Halter ist besonders einfach und schnell möglich.

Außerdem kann die Abdeckung dabei so gestaltet sein, dass ein Schraubenkopf oder dergleichen, wie beim Stand der Technik üblich, von außen an der Befestigungsvorrichtung nicht sichtbar ist. Die Elemente der magnetischen Haltevorrichtung können vollständig in dem Raum untergebracht sein, der von der Abdeckung im auf den Halter aufgesetzten Zustand begrenzt ist. Zur Herstellung der Verbindung ist kein direkter Zugang zu der magnetischen Haltevorrichtung erforderlich.

Dabei kann die magnetische Haltevorrichtung vergleichsweise klein gestaltet sein, insbesondere mit sehr kleiner Konstruktionshöhe. Dies trägt dazu bei, dass die Befestigungsvorrichtung insgesamt klein bzw. mit niedriger Bauhöhe konstruiert sein kann.

Die Stärke der magnetischen Haltevorrichtung kann dabei auf einfache Weise so dimensioniert sein, dass die Verbindung einerseits stark genug ist, um die Abdeckung sicher an dem Halter zu fixieren, und andererseits nur so stark, dass durch manuell aufbringbare Zugkraft die Abdeckung vom Halter entfernt werden kann, und zwar ohne dass hierfür besondere Angriffselemente an der Abdeckung erforderlich wären.

Die Abdeckung kann derart gestaltet sein, dass im auf den Halter aufgesetzten Zustand der Rand der Abdeckung praktisch mit der Decke bzw. der Wand abschließt. Zwischen dem Rand der Abdeckung und der Decke bzw. der Wand ist also in diesem Fall im Wesentlichen kein Abstand oder nur eine Schattenfuge vorgesehen.

Vorteilhaft mit Bezug auf die konstruktive Gestaltung umfasst die magnetische Haltevorrichtung wenigstens ein magnetisches Element, beispielsweise in Form eines Permanentmagneten, und ein dazu gehöriges Gegenelement aus ferromagnetischem Material, beispielsweise in Form einer entsprechenden Platte, wobei das magnetische Element am Halter und das Gegenelement an der Abdeckung vorgesehen bzw. fixiert ist oder umgekehrt.

Weiterhin vorteilhaft weist die Abdeckung wenigstens eine Öffnung zur Durchführung eines Stromversorgungskabels für ein Leuchtmittel der Leuchte auf.

Der Halter kann ein Verbindungselement für Stromversorgungskabel für die Leuchte aufweisen. Dies ermöglicht eine besonders einfache Montage der Leuchte an der Decke bzw. der Wand.
An dem Halter ist eine Halterung für ein elektrisches Vorschaltgerät vorgesehen.

Eine besonders einfache Gestaltung des Gegenelements ergibt sich, wenn die Abdeckung aus metallischem Material besteht. Beispielsweise kann ein Abschnitt einer Bodenwand der Abdeckung in diesem Fall als Gegenelement dienen.

Die Erfindung wird im Folgenden an Hand eines Ausführungsbeispiels und mit Bezug auf die Zeichnungen näher erläutert. Es zeigen:
- Fig. 1: eine perspektivische Ansicht eines Halters mit einer Abdeckung in getrenntem Zustand,
- Fig. 2: den Halter und die Abdeckung aus Fig. 1 in zusammengefügtem Zustand,
- Fig. 3: eine schematische Querschnittdarstellung des Halters und der Abdeckung in zusammengefügtem Zustand, und
- Fig. 4: eine schematische Querschnittdarstellung einer erfindungsgemäßen Befestigungsvorrichtung mit daran befestigter Deckenleuchte.

Ein Ausführungsbeispiel einer erfindungsgemäßen Befestigungsvorrichtung ist schematisch in den Figuren 1 bis 3 dargestellt. In Fig. 4 ist die Befestigungsvorrichtung zusammen mit einer daran befestigten Leuchte skizziert.

Gemäß dem hier dargestellten Ausführungsbeispiel ist die Befestigungsvorrichtung eine Deckenbefestigungsvorrichtung 1 für eine an einer Decke 10 zu befestigenden Leuchte 12. Die Deckenbefestigungsvorrichtung 1 umfasst einen Halter 2, der in an sich bekannter Weise zur mechanischen Befestigung der Leuchte 12 an der Decke dient. Zur Fixierung des Halters 2 an der Decke 10 kann beispielsweise eine Schraubverbindung vorgesehen sein. Im gezeigten Ausführungsbeispiel weist der Halter 2 hierfür Öffnungen 17 für (nicht gezeigte) Schrauben auf.

Weiterhin umfasst die Deckenbefestigungsvorrichtung 1 eine nach oben offene Abdeckung 3, mit der der Halter 2 abgedeckt werden kann. Wie beispielsweise aus den Figuren 2 und 3 deutlich wird, ist die Abdeckung 3 beim Ausführungsbeispiel so gestaltet, dass sie den Halter 2 vollständig umgreifen kann, wenn der Halter 2 an der Decke 10 befestigt ist, so dass zwischen dem oberen Rand der Abdeckung und der Decke praktisch kein Abstand oder lediglich eine Schattenfuge gebildet ist. Die Abdeckung kann im Wesentlichen topf- oder kastenförmig gestaltet sein, und eine im horizontalen Querschnitt rechteckige oder runde, beispielsweise kreisförmige Form aufweisen. Bei der Abdeckung kann es sich beispielsweise um eine Deckenrosette oder eine Art Baldachin handeln. Die Seitenwände der Abdeckung 3 können beispielsweise vertikal verlaufend oder nach oben divergierend gestaltet sein.

Zur Verbindung zwischen der Abdeckung 3 und dem Halter 2 ist eine magnetische Haltevorrichtung vorgesehen, die einerseits ein magnetisches Element 4, beispielsweise in Form eines Permanentmagneten, und andererseits ein dazu gehöriges Gegenelement 5 aus ferromagnetischem Material aufweist. Das magnetische Element 4 ist im gezeigten Beispiel mittels einer Schraubverbindung am Halter 2 befestigt.

Das Gegenelement 5 ist beim gezeigten Ausführungsbeispiel in herstellungstechnisch besonders einfacher Form als Teil der Abdeckung 3 selbst gestaltet, die hierzu aus metallischem Material besteht. Das Gegenelement 5 wird hierbei durch denjenigen Abschnitt der Bodenwand der Abdeckung 3 gebildet, der bei auf den Halter 2 aufgesetzter Abdeckung 3 dem magnetischen Element 4 gegenüberliegt. Alternativ kann als Gegenelement 5 an der entsprechenden Stelle auch auf der Innenseite der Abdeckung 3 eine entsprechend geformte metallische Platte vorgesehen sein.

Alternativ ist es möglich, das magnetische Element an der Abdeckung 3 und das Gegenelement an dem Halter 2 vorzusehen. Ferner kann das Gegenelement ebenfalls als entsprechend gepolter Magnet gestaltet sein.

Die Abdeckung 3 weist auf der Unterseite zwei - in den Figuren nur schematisch dargestellte - Öffnungen 6 für zwei Seile 11 auf, mit denen die Leuchte 12 an dem Halter 2 befestigt werden kann. Am Halter 2 sind hierfür entsprechende Trägerelemente 18 vorgesehen.
Anstelle eines oder mehrerer Seile 11 oder zusätzlich ist ein (nicht gezeigtes) an sich bekanntes Pendelrohr vorgesehen das beispielsweise am Halter 2 befestigt ist, also ein Teil des Halters bilden kann, wobei eine entsprechende Öffnung für das Pendelrohr in der Abdeckung 3 vorgesehen ist.

Im Fall einer an einer Wand zu befestigenden Leuchte kann anstelle eines Seils 11 oder eins Pendelrohrs ein entsprechender Tragarm vorgesehen sein, der die Leuchte am Halter trägt. Der Tragarm kann am Halter befestigt sein bzw. Teil des Halters bilden. In der Abdeckung kann in diesem Fall eine entsprechende Öffnung für den Tragarm vorgesehen sein.

Weiterhin weist die Abdeckung 3 eine Öffnung 6' für ein Stromversorgungskabel 13 für die Leuchte 12 auf. Das Stromversorgungskabel 13 kann, wie in Fig. 4 skizziert, mit einem Leuchtmittel, beispielsweise einer Leuchtstoffröhre 15 der Leuchte 12 verbunden sein. Zur Halterung des Leuchtmittels an der Leuchte 12 und zur elektrischen Kontaktierung dienen beispielsweise zwei Fassungen 16.

Im Fall eines Pendelrohrs kann die Stromführung innerhalb des Pendelrohrs vorgesehen sein.

Zur elektrischen Kontaktierung zwischen einer aus der Decke 10 führenden Stromversorgung 19 mit den Stromversorgungskabeln 13 der Leuchte 12 weist der Halter 2 ein dafür vorgesehenes Verbindungselement auf. Es ist dabei vorgesehen, dass der Halter 2 eine Befestigungsvorrichtung für ein ein elektrisches Vorschaltgerät 14 aufweist. Die Abdeckung 3 kann in diesem Fall so gestaltet sein, dass sie im aufgesetzten Zustand das Lampenbetriebsgerät bzw. das Verbindungselement zwischen deckenseitiger Stromversorgung 19 und den Stromversorgungskabeln 13 der Leuchte 12 vollständig überdeckt.

Zur Montage wird in einem Schritt der Halter 2 an der Decke 10 befestigt und gegebenenfalls das Lampenbetriebsgerät bzw. das Verbindungselement zwischen deckenseitiger Stromversorgung 19 und den Stromversorgungskabeln 13 der Leuchte am Halter 2 befestigt und entsprechend elektrisch mit der deckenseitigen Stromversorgung 19 kontaktiert. In einem weiteren Schritt werden die Seile 11 und das Stromversorgungskabel 13 der Leuchte 12 durch die entsprechenden Öffnungen 6, 6'an der Unterseite der Abdeckung 3 hindurchgeführt. Anschließend werden die beiden Seile 11 an den Trägerelementen 18 des Halters 2 befestigt, so dass die Leuchte 12 am Halter 2 hängt. Dann wird die elektrische Verbindung zwischen dem Lampenbetriebsgerät bzw. dem Verbindungselement und den Stromversorgungskabeln 13 der Leuchte 12 hergestellt. Schließlich wird die Abdeckung 3 von unten kommend auf den Halter 2 aufgesetzt, so dass das magnetische Element 4 und das Gegenelement 5 magnetisch aneinander gehalten werden. Ein weiterer Schritt ist zur Befestigung der Abdeckung 3 nicht erforderlich.

Im Fall einer Leuchte, die mittels Pendelrohr oder Tragarm befestigt ist, kann vorgesehen sein, dass das Pendelrohr bzw. der Tragarm bereits vorab mit dem Halter verbunden ist oder Teil des Halters bildet. In diesem Fall wird zur der Montage nach Befestigung des Halters an der Decke bzw. an der Wand die Abdeckung dementsprechend über das Pendelrohr bzw. den Tragarm geschoben.

Die Öffnungen 6, 6' können so groß gestaltet sein, dass dadurch die Abdeckung 3 in aufgesetztem Zustand horizontalen Bewegungsspielraum zulässt. Dies ermöglicht kleine Korrekturberegungen bei der Platzierung der Abdeckung 3.

Die Abdeckung 3 kann auf besonders einfache und schnelle Weise wieder abgenommen werden, indem manuell an der Abdeckung 3, beispielsweise an den Seitenwänden der Abdeckung 3 angegriffen wird und durch Aufwendung entsprechender Zugkraft die Abdeckung 3 nach unten gezogen wird.

Weder zur Anbringung noch zur Abnahme der Abdeckung 3 ist ein Werkzeug erforderlich. Anbringung und Abnahme sind besonders einfach und schnell möglich. Außerdem kann die Abdeckung 3 so gestaltet sein, dass in aufgesetztem Zustand von außen keinerlei Befestigungsmittel, wie beispielsweise Schrauben, sichtbar sind.

### Bezugszeichenliste

- 1: Deckenbefestigungsvorrichtung
- 2: Halter
- 3: Abdeckung
- 4: magnetisches Element
- 5: Gegenelement
- 6: Seildurchführungs-Öffnung
- 6': Öffnung zur Durchführung der Stromversorgung
- 10: Decke
- 11: Seile
- 12: Leuchte
- 13: Stromversorgungskabel
- 14: elektrisches Vorschaltgerät
- 15: Leuchtmittel
- 16: Fassung
- 17: Öffnung für ein Befestigungsmittel
- 18: Trägerelement für das Seil
- 19: deckenseitige Stromversorgung

## Patentansprüche

1. Befestigungsvorrichtung für eine an einer Decke (10) oder Wand zu befestigende Leuchte (12), aufweisend
einen Halter (2) zur Befestigung der Leuchte (12) an der Decke (10) bzw. der Wand,
eine Abdeckung (3) zur Abdeckung des Halters (2),
wobei die Abdeckung (3) im auf den Halter (2) aufgesetzten Zustand den Halter (2) vollständig umgreift,
wobei die Abdeckung (3) wenigstens eine Öffnung (6) zur Durchführung eines Seils (11) für die Befestigung der Leuchte (12) an dem Halter (2) der Befestigungsvorrichtung (1) aufweist und der Halter (2) ein Trägerelement (18) zur Befestigung des Seils aufweist oder
die Abdeckung (3) wenigstens eine Öffnung (6) zur Durchführung eines Pendelrohrs für die Befestigung der Leuchte (12) an dem Halter (2) der Befestigungsvorrichtung (1) aufweist und das Pendelrohr an dem Halter (2) befestigt ist,
**gekennzeichnet durch**
eine magnetische Haltevorrichtung (4, 5) zur lösbaren Verbindung zwischen der Abdeckung (3) und dem Halter (2),
wobei der Halter (2) eine Befestigungsvorrichtung für ein elektrisches Vorschaltgerät (14) aufweist.

2. Befestigungsvorrichtung nach Anspruch 1,
wobei die magnetische Haltevorrichtung wenigstens ein magnetisches Element (4) und ein dazu gehöriges Gegenelement (5) aus ferromagnetischem Material umfasst, wobei das magnetische Element (4) am Halter (2) und das Gegenelement (5) an der Abdeckung (3) oder das magnetische Element an der Abdeckung (3) und das Gegenelement am Halter (2) vorgesehen sind.

3. Befestigungsvorrichtung nach Anspruch 1 oder 2,
wobei die Abdeckung (3) wenigstens eine Öffnung (6') zur Durchführung eines Stromversorgungskabels (13) für ein Leuchtmittel (15) der Leuchte (12) aufweist.

4. Befestigungsvorrichtung nach einem der vorhergehenden Ansprüche,
wobei der Halter (2) ein Verbindungselement für Stromversorgungskabel (13) für die Leuchte (12) aufweist.

5. Befestigungsvorrichtung nach einem der vorhergehenden Ansprüche,
wobei an dem Halter (2) eine Halterung für ein Lampenbetriebsgerät, beispielsweise für ein elektrisches Vorschaltgerät (14) vorgesehen ist.

6. Befestigungsvorrichtung nach einem der vorhergehenden Ansprüche,
wobei die Abdeckung (3) aus metallischem Material besteht.

## Claims

1. A fastening device for a luminaire (12) that is to be fastened to a ceiling (10) or wall, having
a holder (2) for fastening the luminaire (12) to the ceiling (10) or the wall,
a cover (3) for covering the holder (2),
wherein the cover (3) completely embraces the holder (2) in the state in which it is set upon the holder (2),
wherein the cover (3) has at least one opening (6) for the guidance through it of a cord (11) for fastening the luminaire (12) to the holder (2) of the fastening device (1), and the holder (2) has a carrier element (18) for fastening the cord, or
the cover (3) has at least one opening (6) for the guidance through it of a pendant tube for fastening the luminaire (12) to the holder (2) of the fastening device (1), and the pendant tube is fastened to the holder (2),
**characterised by**
a magnetic holding device (4, 5) for the releasable connection between the cover (3) and the holder (2),
wherein the holder (2) has a fastening device for an electrical ballast (14).

2. A fastening device according to claim 1,
wherein the magnetic holding device comprises at least one magnetic element (4) and a counter-element (5) corresponding thereto and made from ferromagnetic material, wherein the magnetic element (4) is provided on the holder (2) and the counter-element (5) is provided on the cover (3), or the magnetic element is provided on the cover (3) and the counter-element is provided on the holder (2).

3. A fastening device according to claim 1 or 2,
wherein the cover (3) has at least one opening (6') for the guidance through it of a power-supply cable (13) for a luminous means (15) of the luminaire (12).

4. A fastening device according to one of the preceding claims,
wherein the holder (2) has a connecting element for power-supply cables (13) for the luminaire (12).

5. A fastening device according to one of the preceding claims,
wherein a holding support for a lamp-operating device, for example for an electrical ballast (14), is provided on the holder (2).

6. A fastening device according to one of the preceding claims,
wherein the cover (3) consists of metallic material.

## Revendications

1. Dispositif de fixation pour une lampe (12) à fixer au niveau d'un plafond (10) ou d'un mur, présentant
un support (2) servant à fixer la lampe (12) au niveau du plafond (10) ou du mur,
un cache (3) servant à couvrir le support (2),
sachant que le cache (3) entoure complètement le support (2) lorsqu'il est posé sur le support (2),
sachant que le cache (3) présente au moins une ouverture (6) servant au passage d'un câble (11) pour la fixation de la lampe (12) au niveau du support (2) du dispositif de fixation (1) et que le support (2) présente un élément porteur (18) servant à la fixation du câble, ou
sachant que le cache (3) présente au moins une ouverture (6) servant au passage d'un fil de suspension pour la fixation de la lampe (12) au niveau du support (2) du dispositif de fixation (1) et que le fil de suspension est fixé au niveau du support (2),
**caractérisé par**
un dispositif de maintien (4, 5) magnétique servant à assembler de manière amovible le cache (3) et le support (2),
sachant que le support (2) présente un dispositif de fixation pour un ballast (14) électrique.

2. Dispositif de fixation selon la revendication 1,
sachant que le dispositif de maintien magnétique comprend au moins un élément (4) magnétique et un élément complémentaire (5) associé fabriqué en un matériau ferromagnétique, sachant que l'élément (4) magnétique est prévu au niveau du support (2) et que l'élément complémentaire (5) est prévu au niveau du cache (3) ou que l'élément magnétique est prévu au niveau du cache (3) et l'élément complémentaire est prévu au niveau du support (2).

3. Dispositif de fixation selon la revendication 1 ou 2,
sachant que le cache (3) présente au moins une ouverture (6') servant un passage d'un câble d'alimentation en courant (13) pour un moyen d'éclairage (15) de la lampe (12).

4. Dispositif de fixation selon l'une quelconque des revendications précédentes,
sachant que le support (2) présente un élément de raccordement pour des câbles d'alimentation en courant (13) pour la lampe (12).

5. Dispositif de fixation selon l'une quelconque des revendications précédentes,
sachant qu'est prévue au niveau du support (2) une fixation pour un appareil de commande de lampe, par exemple pour un ballast (14) électrique.

6. Dispositif de fixation selon l'une quelconque des revendications précédentes,
sachant que le cache (3) est constitué d'un matériau métallique.
